# EUROPÄISCHE PATENTSCHRIFT

(11) **EP 0 075 796 B1**
(45) Veröffentlichungstag und Bekanntmachung des Hinweises auf die Patenterteilung: **27.12.1985**
(21) Anmeldenummer: 82108563.6
(22) Anmeldetag: 16.09.1982
(51) Int. Cl.: H01F 27/08, H01F 27/18, H01F 27/20

(54) **Transformator mit in Giessharz eingebetteten Wicklungen**
Transformer with windings embedded in cast resin
Transformateur avec enroulements encastrés dans de la résine moulée

(30) Priorität: 30.09.1981 DE 3138909
(43) Veröffentlichungstag der Anmeldung: 06.04.1983
(73) Patentinhaber: TRANSFORMATOREN UNION AKTIENGESELLSCHAFT, D-7000 Stuttgart 50 (DE)
(72) Erfinder: Pfeiffer, Richard, Dr., D-8504 Stein (DE)
(74) Vertreter: Mehl, Ernst, Dipl.-Ing.

## Beschreibung

Die Erfindung betrifft Transformatoren mit Eisenkern sowie mit räumlich radial zwischen der Oberspannungswicklung und dem Kernschenkel liegender Unterspannungswicklung, wobei die Oberspannungswicklung und die Unterspannungswicklung jeweils in einen ersten bzw. einen zweiten, die Wicklungen haltenden und isolierenden Gießharzkörper eingebettet sind und in beiden Gießharzkörpern Kühlkanäle angeordnet sind, die von einem elektrisch isolierenden, flüssigen Kühlmittel durchströmt sind.

In einer derartigen durch die DE-C-2 032 507 bekannten Anordnung dient als Kühlmittel elektrisch leitfähiges Wasser. Dieses elektrisch leitfähige Wasser dient zwar vorteilhafterweise gleichzeitig als elektrische Abschirmung, beschränkt jedoch die Anwendung der bekannten Anordnung auf Transformatoren mit verhältnismäßig niedrigen Nennspannungen, denn der Einsatz in Transformatoren für höhere Nennspannung erfordert unwirtschaftlich große Wanddicken für die Gießharzkörper. Durch große Wanddicken werden darüber hinaus die Gießharzkörper verhältnismäßig rißanfällig und wirken in unerwünschter Weise als thermische Isolatoren.

Durch die DE-A-2 826 299 ist ein Gießharztransformator bekannt, bei dem alle Wicklungen eines Drehstromsystems in einen Gießharzblock eingeschlossen sind, der einerseits Durchbrüche zur Aufnahme der Kernschenkel eines Eisenkerns aufweist und darüber hinaus vor den Stirnseiten der Wicklungen je eine Mulde zur Aufnahme eines unteren und oberen Joches hat. Die die Joche aufnehmenden Mulden sind bei dieser Anordnung durch Kappen wasserdicht nach außen hin abgeschlossen. In Folge der fehlenden Kühlung innerhalb der Wicklungen und des Kernes ist der Einsatz derartig gestalteter Transformatoren auf verhältnismäßig kleine Nennleistungen beschränkt.

Der Erfindung liegt nun die Aufgabe zugrunde, für gießharzisolierte Transformatoren eine Anordnung zu schaffen, die einerseits durch Einsatz einer wirksamen Kühlung einen kompakten Aufbau auch für größere Nennleistungen und darüber hinaus auch den Einsatz bei höheren Nennspannungen ermöglicht.

Erfindungsgemäß wird diese Aufgabe für einen Transformator der eingangs genannten Art dadurch gelöst,
- daß die in den ersten Gießharzkörper eingebettete Oberspannungswicklung im Inneren von axial und eventuell radial verlaufenden Kühlkanälen durchsetzt ist und außerhalb des Gießharzkörpers allseitig von zusätzlichen, mit Isoliergas gefüllten Kanälen umgeben ist,
- daß die in den zweiten, für die Unterspannungswicklung und den Eisenkern gemeinsamen Gießharzkörper eingebettete Unterspannungswicklung lediglich von axial verlaufenden Kühlkanälen durchsetzt ist, und außerhalb des Gießharzkörpers nur auf ihrer Außenmantelfläche und an ihren Stirnseiten zusätzliche, mit Isoliergas gefüllte Kanäle aufweist und
- daß die Anschlußleiter der Oberspannungswicklung derart in den zusätzlichen Kanälen geführt sind, daß sie weitgehend von dem Isoliergas umgeben sind.

In dieser Anordnung wird zweckmäßigerweise als Kühlmittel eine Flüssigkeit gewählt, deren Siedetemperatur bei dem in den Kühlkanälen vorgesehenen Betriebsdruck in der Nähe der Betriebstemperatur der Transformatorwicklungen liegt.

Zweckmäßige Weiterbildungen der Erfindung bestehen darin, daß als Isoliergas in den zusätzlichen Kanälen unter Überdruck stehendes SF₆ dient und daß die Kühlkanäle und die zusätzlichen Kanäle zu je einem selbständigen Kanalsystem verbunden sind, dessen Innendruck an je einem dem jeweiligen Kanalsystem zugeordneten Wärmetauscher und/oder Reservebehälter einstellbar ist.

Der erfindungsgemäße Aufbau von Transformatoren ist sehr vorteilhaft, weil er durch Verringerung der erforderlichen Gießharzmenge und der absoluten Wicklungsabmessungen den Bau von gießharzisolierten Transformatoren für größere Nennleistungen ermöglicht und auch deren Einsatz bei höheren als bisher beherrschbaren Nennspannungen.

Ein Ausführungsbeispiel der Erfindung wird anhand einer Zeichnung näher erläutert:

Ein Kernschenkel 1 wird von einer Unterspannungswicklung 2 umfaßt. Der Kernschenkel 1 ist in bekannter Weise aus Blechlamellen geschichtet und in nicht näher dargestellter Art und Weise über Joche 3 mit weiteren Kernschenkeln 1 eines Drehstromtransformators verbunden.

Die eigentliche Unterspannungswicklung 2 besteht aus Blechband, dessen Breite gleich der Wicklungslänge ist und ist nach dem Wickeln in einen Körper 4 aus Gießharz eingegossen. Dabei sind in und um die Unterspannungswicklung 2 Kühlkanäle 5 vorgesehen.

Eine ihrerseits wieder die Unterspannungswicklung 2 umfassende Oberspannungswicklung ist aus einer Vielzahl von axial übereinander angeordneten Spulen 6 aufgebaut. Die einzelnen Spulen 6 sind aus spulenbreitem Blechband gewickelt und elektrisch in Reihe geschaltet. Die Spulen 6 sind durch einen Körper 7 aus Gießharz mechanisch miteinander verbunden. Der Körper 7 und die Spulen 6 bilden gemeinsam ein Gitter aus radialen Kühlkanälen 8 und axialen Kühlkanälen 9.

Die kreisringförmigen Stirnflächen des die Spulen 6 umfassenden Körpers 7 sind durch Verschlußringe 10 gasdicht abgedeckt, wobei zwischen dem Körper 7 und den Verschlußringen 10 Dichtringe 12 eingespannt sind Der Hohlraum der Verschlußringe 10 steht über Kanäle 11 mit dem Gitter aus den Kühlkanälen 8 und 9 in Verbindung und dient gleichzeitig als Sammelkammer bei der Zu- und Ableitung des Kühlmittels in die Oberspannungswicklung.

Der Eisenkern aus den Kernschenkeln 1 und den Jochen 3 sowie die Unterspannungswicklung 2 in dem Körper 4 und die aus den Spulen 6 aufgebaute Oberspannungswicklung im Körper 7 sind durch einen Mantel 14 und durch Deckel 13 nach außen hin abgekapselt. Dabei bildet der Mantel 14 mit dem äußeren Mantel des Körpers 7 sowie die Deckel 13 mit den Verschlußringen 10 Kanäle 15, die durch nicht dargestellte, vorzugsweise an die vorhandenen Gießharzkörper angeformte, Distanzstücke offengehalten werden.

Auf der Innenseite der Deckel 13 sind Stützwände 17 zum Einspannen der Unterspannungswicklung 2 vorgesehen. Durch entsprechende Gestaltung der Stützwände 17 befinden sich zwischen diesen und der Außenwand des jeweils zugehörigen Deckels 13 Kanalfortsätze 16, die mit den Kanälen 15 direkt verbunden sind.

Die Stützwände 17 bilden Kammern 18 vor den Stirnseiten der Unterspannungswicklung 2. Die Kammern 18 sind mit den Kühlkanälen 5 in der Unterspannungswicklung 2 verbunden und in Richtung auf die Kernschenkel 1 und die Joche 3 hin offen und dienen als Kühlmittelsammelbehälter für die Ab- und Zufuhr von Kühlmittel zur Unterspannungswicklung 2 und dem Eisenkern.

Die Berührungsflächen zwischen den Deckeln 13 und dem Mantel 14 sowie zwischen den Stützwänden 17 und dem die Unterspannungswicklung 2 tragenden Körper 4 liegen nicht unmittelbar aufeinander, sondern pressen Dichtringe 12, durch die die Spalte zwischen diesen Bauteilen gasdicht verschlossen sind. Dadurch ist es möglich, die Kanäle 15 und die Kanalfortsätze 16 mit einem unter Überdruck stehenden Isoliergas, beispielsweise SF₆, zu füllen, so daß auch hohe elektrische Nennspannungen an der Oberspannungswicklung sicher beherrscht sind.

Der Eisenkern aus den Kernschenkeln 1 und den Jochen 3 ist federnd zwischen den Deckeln 13 eingespannt und dadurch schwingungstechnisch von den Wicklungen entkoppelt.

Die Kammern in den Verschlußringen 10 und die Kammern 18 sind in nicht dargestellter Weise mit einem Ausgleichsgefäß und mit einer Rückkühleinrichtung für das die Kühlkanäle 5, 8 und 9 durchströmende Kühlmittel verbunden.

Als Kühlmittel dient dabei zweckmäßigerweise eine nicht brennbare Flüssigkeit, deren Siedetemperatur bei dem in den Kanälen vorgesehenen Betriebsdruck in der Nähe der Betriebstemperatur der Transformatorwicklungen liegt.

Durch entsprechende Gestaltung und Bemessung der Körper 4 und 7 aus Gießharz sowie der mit Isoliergas gefüllten Kanäle 15 besteht die Möglichkeit, den Mantel 14 und die Deckel 13 zumindest teilweise aus elektrisch leitendem, metallischen Werkstoff herzustellen.

## Patentansprüche

1. Transformator mit Eisenkern (1) sowie mit räumlich radial zwischen der Oberspannungswicklung (6) und dem Kernschenkel liegender Unterspannungswicklung (2), wobei die Oberspannungswicklung (6) und die Unterspannungswicklung (2) jeweils in einen ersten bzw. einen zweiten, die Wicklungen haltenden und isolierenden Gießharzkörper (7, 4) eingebettet sind und in beiden Gießharzkörpern (2, 6) Kühlkanäle (5, 8, 9) angeordnet sind, die von einem elektrisch isolierenden, flüssigen Kühlmittel durchströmt sind, dadurch gekennzeichnet,
- daß die in den ersten Gießharzkörper (7) eingebettete Oberspannnungswicklung (6) im Inneren von axial und eventuell radial verlaufenden Kühlkanälen (8, 9) durchsetzt ist und außerhalb des Gießharzkörpers allseitig von zusätzlichen, mit lsoliergas gefüllten Kanälen (15) umgeben ist,
- daß die in den zweiten, für die Unterspannungswicklung (2) und den Eisenkern (1, 3) gemeinsamen Gießharzkörper (4) eingebettete Unterspannungswicklung (2) lediglich von axial verlaufenden Kühlkanälen (5) durchsetzt ist, und außerhalb des Gießharzkörpers nur auf ihrer Außenmantelfläche und an ihren Stirnseiten zusätzliche., mit lsoliergas gefüllte Kanäle aufweist und
- daß die Anschlußleiter der Oberspannungswicklung (6) derart in den zusätzlichen Kanälen (15,16) geführt sind, daß sie weitgehend von dem Isoliergas umgeben sind.

2. Transformator nach Anspruch 1, dadurch gekennzeichnet, daß als Kühlmittel eine Flüssigkeit gewählt wird, deren Siedetemperatur bei dem in den Kühlkanälen (5, 8, 9) vorgesehenen Betriebsdruck in der Nähe der Betriebstemperatur der Transformatorwicklungen liegt.

3. Transformator nach Anspruch 1 und 2, dadurch gekennzeichnet, daß als Isoliergas in den zusätzlichen Kanälen (15, 16) unter Überdruck stehendes SF₆ dient.

4. Transformator nach Anspruch 1 bis 3, dadurch gekennzeichnet, daß die Kühlkanäle (5, 8, 9) und die zusätzlichen Kanäle (15, 16) zu je einem selbständigen Kanalsystem verbunden sind, dessen Innendruck an je einem dem jeweiligen Kanalsystem zugeordneten Wärmetauscher und/oder Reservebehälter einstellbar ist.

## Claims

1. A transformer having an iron core (1) and a low voltage winding (2) which is spatially radially arranged between the high voltage winding (6) and the core limb, the high voltage winding (6) and the low voltage winding (2) being respectively embedded in a first and a second cast resin body (7, 4) which retain and insulate the windings, and cooling channels (5, 8, 9), through which an electrically-insulating, liquid coolant flows, being arranged in both cast resin bodies (2,6), characterised in
- that the high voltage winding (6) which is embedded in the first cast resin body (7), is penetrated by cooling channels (8, 9) which extend axially and possibly radially, and outside the cast resin body is surrounded an all sides by additional channels (15) which are filled with an insulating gas;
- that the low voltage winding (2) which is embedded in the second cast resin body (4) which is common to the low voltage winding (2) and the iron core (1, 3), is only penetrated by axially extending cooling channels (5), and outside the cast resin body it only has additional channels filled with an insulating gas on its outer shell surface and on its end faces; and
- that the terminals of the high voltage winding (6) are led in the additional channels (15, 16) in such a manner that they are largely surrounded by the insulating gas.

2. A transformer as claimed in Claim 1, characterised in that, as a coolant, a liquid is selected whose boiling point at the operating pressure provided in the cooling channels (5, 8, 9), lies in the vicinity of the operating temperature of the transformer windings.

3. A transformer as claimed in Claim 1 and 2, characterised in that SF₆ which is under excess pressure is used as insulating gas in the additional channels (15, 16).

4. A transformer as claimed in Claim 1 to 3, characterised in that the cooling channels (5, 8, 9) and the additional channels (15, 16) are respectively connected to form an independent channel system, the internal pressure of which is adjustable at a heat exchanger and/or reserve tank which is assigned to the respective channel system.

## Revendications

1. Transformateur comportant un noyau de fer (1) ainsi qu'un enroulement basse tension (2) disposé radialement entre l'enroulement haute tension (6) et la branche du noyau, et dans lequel l'enroulement haute tension (6) et l'enroulement basse tension (2) sont noyés respectivement dans un premier et dans un second corps isolants en résine moulée (7, 4) maintenant les enroulements, et dans lequel des canaux de refroidissement (5, 9), qui sont parcourus par un agent de refroidissement liquide réalisant une isolation électrique, sont ménagés dans les deux corps en résine moulée (2, 6), caractérisé par le fait que
- l'enroulement à haute tension (6) noyé dans le premier corps en résine moulée (7) est traversé en son intérieur par des canaux de refroidissement (8, 9) disposés axialement et éventuellement radialement et est entouré de tous côtés, à l'extérieur du corps en résine moulée, par des canaux supplémentaires (15) remplis par un gaz isolant,
- que l'enroulement basse tension (2) noyé dans le second corps en résine moulée (4) commun pour l'enroulement basse tension (2) et le noyau de fer (1, 3) est traversé simplement par les canaux de refroidissement (5) disposés axialement, et comporte, uniquement sur sa surface enveloppe extérieure et sur ses faces frontales, à l'extérieur du corps en résine moulée, des canaux supplémentaires remplis par un gaz isolant, et
- que les conducteurs de raccordement de l'enroulement haute tension (6) s'étendent dans les canaux supplémentaires (15, 16) de telle sorte qu'ils sont dans une large mesure entourés par le gaz isolant.

2. Transformateur suivant la revendication 1, caractérisé par le fait que l'on choisit comme agent de refroidissement un liquide dont la température d'ébullition est voisine de la température de fonctionnement des enroulements du transformateur, pour la pression de service prévue dans les canaux de refroidissement (5, 8, 9).

3. Transformateur suivant les revendications 1 et 2, caractérisé par le fait qu'on utilise du SF₆ en surpression en tant que gaz isolant pour les canaux supplémentaires (15, 16).

4. Transformateur suivant les revendications 1 à 3, caractérisé par le fait que les canaux de refroidissement (5, 8, 9) et les canaux supplémentaires (15, 16) sont reliés à des systèmes indépendants respectifs de canaux, dont la pression intérieure peut être réglée au niveau d'un échangeur de chaleur et/ou d'un réservoir associé au système respectif de canaux.
